# EUROPÄISCHE PATENTSCHRIFT

(11) **EP 3 158 895 B1**
(45) Veröffentlichungstag und Bekanntmachung des Hinweises auf die Patenterteilung: **01.08.2018**
(21) Anmeldenummer: 15191249.0
(22) Anmeldetag: 23.10.2015
(51) Int. Cl.: A47F 5/00, A47B 96/02, B25H 3/02

(54) **EINHÄNGETABLARE FÜR SCHRÄNKE**
CLIP-ON SHELVES FOR CLOSETS
ÉTAGERE A SUSPENDRE POUR ARMOIRES

(43) Veröffentlichungstag der Anmeldung: 26.04.2017
(73) Patentinhaber: Vauth-Sagel Holding GmbH & Co. KG, 33034 Brakel (DE)
(72) Erfinder: Sagel, Claus, 33604 Bielefeld (DE)
(74) Vertreter: REHBERG HÜPPE + PARTNER

(56) Entgegenhaltungen:
- EP-A1- 0 281 766
- DE-U1- 8 634 281
- DE-U1-202009 016 175

## Beschreibung

### TECHNISCHES GEBIET DER ERFINDUNG

Die vorliegende Erfindung bezieht sich auf ein Tablar mit einer Bodenplatte, die eine Oberseite, eine Unterseite und einen Außenumfang aufweist, einem Rahmen, der die Bodenplatte und ihre Außenseite umfasst und der an der Unterseite der Bodenplatte anliegt, und einem Anschlusselement, das zwischen der Bodenplatte und dem Rahmen angeordnet ist, nach dem Oberbegriff des unabhängigen Patentanspruchs 1.

Bei dem Tablar kann es sich insbesondere um einen sogenannten Korb oder Boden eines Möbelbeschlags handeln.

### STAND DER TECHNIK

Aus der DE 87 15 166 U1 ist ein Schubkasten mit weist zwei vorzugsweise aus Metall gefertigten Seitenzargen bekannt, welche an ihrem jeweiligen unteren Rand mit Mitteln zur Abstützung eines Schubkastenbodens versehen sind. Die Mittel zur Abstützung des Schubkastenbodens bestehen aus an den Seitenzargen befestigten Profilleisten, welche jeweils mit zur Schubkasteninnenseite hin offenen Aufnahmenuten versehen sind. Der Schubkastenboden greift in diese Aufnahmenuten formschlüssig ein. Die Seitenzargen sind an ihrem jeweiligen unteren Rand mit zur Schubkasteninnenseite hin abgewinkelten Auflagerändern versehen, auf die die Profilleisten aufgeschoben sind. Die Profilleisten sind einstückig aus Kunststoff oder Metall hergestellt.

Bei der Herstellung des bekannten Schubkastens muss der Schubkastenboden zwischen den Seitenzargen sowie einer Schubkastenvorderwand an einer Schubkastenrückwand angeordnet werden, bevor die Schubkastenvorderwand und Schubkastenrückwand mit den Seitenzargen verbunden werden.

Aus der DE 299 00 661 U1 ist ein Tablar für Möbelkörper, insbesondere für Küchenmöbelkörper, bekannt, das eine Bodenplatte aufweist, die umfangsseitig von einer Randleiste eingefasst ist. Die Randleiste umfasst einen im Wesentlichen parallel zum Außenumfang der Bodenplatte verlaufenden Umrandungsteil und einen oberen Abschlussteil, der die Bodenplatte im Randbereich als über deren Oberseite vorstehende Begrenzung übergreift. Unterseitig ist der Umrandungsteil mit einem unteren Anschlussteil versehen. Die Randleiste bildet eine in Umfangsrichtung geschlossene Begrenzungseinheit, die im Bereich der oberen und/oder unteren Anschlussteile mit der Bodenplatte in stoff-, form- und/oder kraftschlüssiger Verbindung steht. Dabei kann der Umrandungsteil und/oder der untere Anschlussteil und/oder der obere Anschlussteil durch eine der Bodenplatte ringsum zugeordnete Klebverbindungsmasse mit der Bodenplatte fest verbunden sein.

Die Herstellung des bekannten Tablars umfasst neben dem Einsetzen der Bodenplatte von unten in die von der Randleiste gebildete Begrenzungseinheit das Einbringen der Klebverbindungsmasse zwischen die Bodenplatte und die Randleiste. Für eine Abstützung des Tablars über seine Randleiste bietet sich die Ausführungsform des Tablars mit der Klebeverbindung weniger an als eine weitere Ausführungsform des bekannten Tablars, bei der die Randleiste kraft- und formschlüssig mit der Bodenplatte verbunden ist. Hier liegt die Bodenplatte sowohl an ihrer Oberseite als auch an ihrer Unterseite an der Randleiste an. Hierzu muss die Randleiste beim Zusammenbau des bekannten Tablars umgebogen werden.

Aus DE 94 17 324 U1 ist ein Tablar insbesondere für Drehbeschläge von Eckschränken, Funktionssäulen oder dergleichen mit einer Bodenplatte, einer von einer mit dem Außenumfang der Bodenplatte verbundenen aufrecht stehenden Metallleiste gebildeten Umrandung und einer Reling aus Metall bekannt, die auf an ihr angeschweißten Stützstegen angeordnet ist. Die Metallleiste ist mit der Umfangsseite des Bodenteils verklebt, und auf ihrer Oberkante sind die Stützstege der Reling aufgeschweißt. Konkret ist die Metallleiste im Bereich einer an die Oberseite der Bodenplatte angrenzende Hohlkehle mit dem Außenumfang der Bodenplatte verklebt. Die freien Enden der Metallleiste sind zusätzlich durch jeweils zumindest einen Harpunensteg im Bodenteil festgelegt. Die Herstellung dieses bekannten Tablars, bei dem die Bodenplatte nicht über den von der Umrandung und der Reling gebildeten Rahmen abstützbar ist, umfasst das Anformen der Metallleiste an die Bodenplatte, das Eindrücken der Harpunenstege in die Bodenplatte und das Verkleben der Bodenplatte mit der Metallleiste.

Die DE 86 34 281 U1 beschreibt einen Schubkasten mit einem Stahlblech-Seitenteil aus einem steifen Stahlblechstreifen. Der Stahlblechstreifen ist mit einem Wandungsteil hochkant angeordnet, und an seiner Unterkante ist horizontal nach innen ein Auflagerflansch abgekantet. Auf dem Auflagerflansch liegt ein Schubkastenboden auf. Zudem ist aus dem Auflagerflansch ein aufrechter Steg zur Halterung des Schubkastenbodens parallel zum Wandungsteil herausgestellt. Oberhalb der seitlichen Oberkante des Schubkastenbodens ist eine Sicke aus dem Wandungsteil nach innen herausgedrückt. Auf die Seitenkante des Schubkastenbodens ist eine Profilleiste mit einer Aufnahmenut aufgesteckt. Die Breite der Profilleiste entspricht dem Abstand zwischen dem Steg des Auflagerflansches und dem Wandungsteil. Die seitlich außenliegende Oberkante der Leiste ist die des Schubkastenbodens und unter der Sicke verrastet.

Aus der EP 0 281 766 ist eine Schublade mit einer Bodenplatte bekannt, die in zwei metallische Schubladenzargen eingehängt ist, welche ein Z-Profil mit einem oberen und einem unteren Horizontalsteg aufweisen. Die Bodenplatte ist auf die unteren Horizontalstege der Schubladenzargen aufgelegt. An jeder Seite der Schublade ist zwischen der Bodenplatte und der Schubladenzarge eine Dichtleiste aus Kunststoff angeordnet. Die Dichtleisten weisen eine Abdecklippe für die Fuge zwischen der Bodenplatte und der Schubladenzarge auf.

### AUFGABE DER ERFINDUNG

Der Erfindung liegt die Aufgabe zugrunde, ein Tablar mit den Merkmalen des Oberbegriffs des Patentanspruchs 1 aufzuzeigen, das zwar kostengünstig herstellbar ist, aber dennoch hohe funktionale und optische Anforderungen erfüllt.

### LÖSUNG

Die Aufgabe der Erfindung wird durch ein Tablar mit den Merkmalen des unabhängigen Patentanspruchs 1 gelöst. Die abhängigen Patentansprüche 2 bis 13 betreffen bevorzugte Ausführungsformen des erfindungsgemäßen Tablars.

### BESCHREIBUNG DER ERFINDUNG

Bei einem Tablar mit einer Bodenplatte, die eine Oberseite, eine Unterseite und einen Außenumfang aufweist, einem Rahmen, der die Bodenplatte an ihrem Außenumfang umfasst und der an der Unterseite der Bodenplatte anliegt, und einem Anschlusselement, das zwischen der Bodenplatte und dem Rahmen angeordnet ist, weist das Anschlusselement einen in horizontaler Richtung vor dem Außenumfang liegenden ersten Teilbereich und einen den Außenumfang an der Oberseite der Bodenplatte überdeckenden zweiten Teilbereich auf. Erfindungsgemäß liegt das Anschlusselement an der Bodenplatte durch Stoff- und/oder Formschluss fest, während es an dem Rahmen durch reinen Kraftschluss festliegt.

Bei dem erfindungsgemäßen Tablar kann der Rahmen die Bodenplatte in der Horizontalen allseitig umfassen. Dies ist jedoch kein zwingendes Merkmal des erfindungsgemäßen Tablars. Es reicht aus, wenn der Rahmen an zwei einander gegenüberliegenden Vertikalseiten der Bodenplatte an der Bodenplatte angreift. In diesem und jedem anderen Zusammenhang der vorliegenden Beschreibung und der anhängenden Patentansprüche bedeutet "Vertikalseite der Bodenplatte" nur den Bereich, der quer zu einer der vier Blickrichtungen von vorne, von hinten, von rechts und von links auf die horizontal ausgerichtete Bodenplatte verläuft. In diesem Sinn haben auch runde und andere nicht viereckige Bodenplatten vier Vertikalseiten.

Bei dem erfindungsgemäßen Tablar kann der Rahmen über das Anschlusselement an der Unterseite der Bodenplatte anliegen. Dazu weist das Anschlusselement dann einen dritten den Außenumfang der Bodenplatte bis an deren Unterseite übergreifenden Teilbereich auf. Mit einem solchen dritten Teilbereich kann auch ein formschlüssiges Festliegen des Anschlusselements an der Bodenplatte erreicht werden. Vorzugsweise umfasst das Anschlusselement jedoch keinen solchen dritten Teilbereich, sondern besteht ausschließlich aus seinem vor dem Außenumfang der Bodenplatte liegenden ersten Teilbereich und seinem den Außenumfang an der Oberseite der Bodenplatte überdeckenden zweiten Teilbereich. Dann liegt der Rahmen direkt an der Unterseite der Bodenplatte an. Mit dem Rahmen ist das Anschlusselement weder formschlüssig noch stoffschlüssig verbunden. Es liegt vielmehr ausschließlich durch Kraftschluss an dem Rahmen fest. Dies ermöglicht die einfache Herstellung des erfindungsgemäßen Tablars durch Eindrücken der Bodenplatte mit dem daran festliegenden Anschlusselement von oben in den Rahmen. Der zweite Teilbereich des Anschlusselements bildet dabei eine den Übergang zwischen Rahmen und Bodenplatte abdeckende Dichtung aus, während der erste Teilbereich des Anschlusselements einen in horizontaler Richtung spielfreien Sitz der Bodenplatte in dem Rahmen auf ihrer Anlage mit ihrer Unterseite an dem Rahmen gewährleistet.

Vorzugsweise steht das Anschlusselement zwischen dem Außenumfang der Bodenplatte und ebenen, im Wesentlichen vertikal verlaufenden Anlageflächen des Rahmens unter Vorspannung. Die Anlageflächen, die von der Bodenplatte weg einen leichten Öffnungswinkel von wenigen Grad aufweisen können, um das Eindrücken der Bodenplatte mit dem Anschlusselement zu erleichtern, sind so äußerst schlicht gehalten. Sie bieten dem Anschlusselement keine Angriffsflächen für einen Formschluss, der aber bei dem erfindungsgemäßen Tablar auch gar nicht beabsichtigt ist. Die horizontale Vorspannung, unter der das Anschlusselement zwischen dem Außenumfang der Bodenplatte und den vertikalen Anlageflächen des Rahmens steht, stellt einerseits den spielfreien Sitz der Bodenplatte in dem Rahmen und andererseits auch eine ausreichende Haltekraft für die Bodenplatte in dem Rahmen bereit. Selbst wenn die Abstützung des erfindungsgemäßen Tablars über die Bodenplatte erfolgt, ist die Verbindung zwischen Bodenplatte und Rahmen durch den Kraftschluss über das Anschlusselement ausreichend belastbar.

Vorzugsweise ist das Anschlusselement überall dort vorgesehen, wo der Rahmen die Bodenplatte umfasst. Wenn der Rahmen die Bodenplatte in der Horizontalen allseitig umfasst, läuft daher das Anschlusselement vorzugsweise zwischen dem Rahmen und der Bodenplatte um den gesamten Außenumfang der Bodenplatte um.

Das Anliegen des Rahmens an der Unterseite der Bodenplatte ist in mindestens zwei Bereichen an einander gegenüberliegenden Vertikalseiten der Bodenplatte gegeben, um eine definierte Relativausrichtung von Rahmen und Bodenplatte in der Vertikalen sicherzustellen.

In bevorzugten Ausführungsformen liegt der Rahmen mit Ausnahme einer Vertikalseite der Bodenplatte oder ganz ohne Ausnahme längs allen Vertikalseiten der Bodenplatte durchgängig an der Unterseite der Bodenplatte an. Durch das mindestens dreiseitige durchgängige Anliegen des Rahmens an der Unterseite der Bodenplatte wird nicht nur eine sehr gute Definition der vertikalen Relativausrichtung des Rahmens und der Bodenplatte erreicht, sondern auch ein sauberer funktioneller und optischer Abschluss des Tablars nach unten erzielt.

Konkret kann der Rahmen mit Ausnahme einer Vertikalseite der Bodenplatte oder ohne Ausnahme über alle Vertikalseiten der Bodenplatte hinweg aus einem durchgängigen, in der Horizontalen gebogenen Profil ausgebildet sein. Dieses Profil kann aus einem Blechstreifen bestehen, der zur Ausbildung der Anlage an der Unterseite der Bodenplatte einfach aus der Vertikalen in die Horizontale umgebogen ist. Das Profil ist also L-förmig und wird durch rechtwinkliges Abkanten oder anderes einfaches rechtwinkliges Umbiegen aus einem Blechstreifen oder einem Blechband, das nach dem Umbiegen in Blechstreifen unterteilt wird, ausgebildet.

Die Enden des Profils, das den Rahmen an drei Vertikalseiten der Bodenplatte ausbildet, können an einer Halteplatte befestigt sein, die den Rahmen an der verbleibenden vierten Vertikalseite der Bodenplatte ausbildet. Diese Halteplatte kann an ihrer der Bodenplatte abgekehrten Außenseite Befestigungseinrichtungen zum Befestigten des Tablars an einem Tragrahmen aufweisen. Ein Anliegen der Bodenplatte mit ihrer Unterseite an dem Rahmen auch im Bereich der Halteplatte erweist sich in aller Regel als überflüssig. Wenn sie mit ihrer Unterseite an ihren anderen drei Vertikalseiten an dem Rahmen anliegt, ist die Bodenplatte ausreichend über den Rahmen an dem Tragrahmen abgestützt.

Die Halteplatte des Rahmens kann insbesondere aus einem Blechzuschnitt ausgebildet sein, der mit den Enden des Profils verschweißt ist und dessen Ränder ausschließlich von der einen Vertikalseite der Bodenplatte, an der die Halteplatte den Rahmen ausbildet, weg umgebogen sind. Die Halteplatte ist damit ein einfach herstellbares Blechformteil, bei dem die Befestigungseinrichtungen oder zumindest Befestigungssockel für die Befestigungseinrichtungen direkt aus dem Blechzuschnitt ausgebildet sind.

Wie bereits angesprochen wurde, kann die Bodenplatte des erfindungsgemäßen Tablars mit dem daran festgelegten Anschlusselement von oben in den Rahmen eingedrückt sein. Dabei wird der zweite Teilbereich des Anschlusselements typischerweise nach innen elastisch eingebogen und der erste Teilbereich des Anschlusselements zwischen der Bodenplatte und dem Rahmen unter horizontale Vorspannung gesetzt.

Das Anschlusselement kann über ein doppelseitiges Klebeband an den Außenumfang der Bodenplatte angeklebt sein. Dies ist insbesondere eine Möglichkeit für eine Kleinserienfertigung des erfindungsgemäßen Tablars. Wenn das doppelseitige Klebeband eine wesentliche Dicke aufweist, wirkt es sich auf die Elastizität des Anschlusselements in horizontaler Richtung und damit auf den Kraftschluss zwischen dem Anschlusselement und dem Rahmen aus.

Insbesondere für eine Großserienfertigung des erfindungsgemäßen Tablars kann das Anschlusselement über eine einfache Klebstoffzwischenschicht an den Außenumfang der Bodenplatte angeklebt sein. Dem Fachmann stehen Verfahren und Vorrichtungen zum automatisierten Bekleben von Außenumfängen von Platten mit als Anschlusselement des erfindungsgemäßen Tablars geeigneten Leisten zur Verfügung.

Das Anschlusselement weist in seinem ersten Teilbereich eine um mindestens 20 % größere Shore-Härte auf als in seinem zweiten Teilbereich. Die höhere Shore-Härte des ersten Teilbereichs verhindert eine unerwünschte "schwimmende Lagerung" der Bodenplatte in dem Rahmen, während die geringere Shore-Härte des zweiten Teilbereichs eine elastische Abdichtung des Tablars zwischen Rahmen und Bodenplatte sicherstellt.

Erfindungsgemäß handelt es sich bei dem Anschlusselement um ein mit seinen beiden Teilbereichen aus zwei unterschiedlichen Kunststoffen co-extrudiertes Profilband. Ein solches Herstellungsverfahren für Kunststoffteile aus zwei verschiedenen Kunststoffen wird auch als 2K-Verfahren bezeichnet. Es versteht sich, dass es für die optische Erscheinung des erfindungsgemäßen Tablars nahezu ausschließlich auf diejenige seines zweiten Teilbereichs ankommt. So reicht es z. B. aus, dessen Farbe an die Farbe der Bodenplatte und des Rahmens anzupassen, während der erste Teilbereich immer dieselbe Farbe haben kann.

Konkret kann der erste Teilbereich des Anschlusselements mindestens eine beim Zusammenbau des Tablars teilweise abgescherte und/oder plastisch deformierte horizontale Stütznase aufweisen, mit der er an der vertikalen Anlagefläche des Rahmens anliegt. Der zweite Teilbereich kann hingegen eine zumindest teilweise horizontal ausgerichtete, beim Zusammenbau des Tablars elastisch nach oben ausgelenkte Dichtlippe aufweisen.

Bei einem Verfahren zur Herstellung eines erfindungsgemäßen Tablars wird das bandförmige Anschlusselement umlaufend an den Außenumfang der Bodenplatte angeklebt, und anschließend wird die Bodenplatte zusammen mit dem Anschlusselement von oben in den Rahmen eingedrückt, bis eine Unterseite der Bodenplatte an dem Rahmen anliegt, wobei das Anschlusselement an dem Rahmen durch Kraftschluss festgelegt wird.

Vorteilhafte Weiterbildungen der Erfindung ergeben sich aus den Patentansprüchen, der Beschreibung und den Zeichnungen. Die in der Beschreibung genannten Vorteile von Merkmalen und von Kombinationen mehrerer Merkmale sind lediglich beispielhaft und können alternativ oder kumulativ zur Wirkung kommen, ohne dass die Vorteile zwingend von erfindungsgemäßen Ausführungsformen erzielt werden müssen. Ohne dass hierdurch der Gegenstand der beigefügten Patentansprüche verändert wird, gilt hinsichtlich des Offenbarungsgehalts der ursprünglichen Anmeldungsunterlagen und des Patents Folgendes: weitere Merkmale sind den Zeichnungen - insbesondere den dargestellten Geometrien und den relativen Abmessungen mehrerer Bauteile zueinander sowie deren relativer Anordnung und Wirkverbindung - zu entnehmen. Die Kombination von Merkmalen unterschiedlicher Ausführungsformen der Erfindung oder von Merkmalen unterschiedlicher Patentansprüche ist ebenfalls abweichend von den gewählten Rückbeziehungen der Patentansprüche möglich und wird hiermit angeregt. Dies betrifft auch solche Merkmale, die in separaten Zeichnungen dargestellt sind oder bei deren Beschreibung genannt werden. Diese Merkmale können auch mit Merkmalen unterschiedlicher Patentansprüche kombiniert werden. Ebenso können in den Patentansprüchen aufgeführte Merkmale für weitere Ausführungsformen der Erfindung entfallen.

Die in den Patentansprüchen und der Beschreibung genannten Merkmale sind bezüglich ihrer Anzahl so zu verstehen, dass genau diese Anzahl oder eine größere Anzahl als die genannte Anzahl vorhanden ist, ohne dass es einer expliziten Verwendung des Adverbs "mindestens" bedarf. Wenn also beispielsweise von einem Element die Rede ist, ist dies so zu verstehen, dass genau ein Element, zwei Elemente oder mehr Elemente vorhanden sind. Diese Merkmale können durch andere Merkmale ergänzt werden oder die einzigen Merkmale sein, aus denen das jeweilige Erzeugnis besteht.

Die in den Patentansprüchen enthaltenen Bezugszeichen stellen keine Beschränkung des Umfangs der durch die Patentansprüche geschützten Gegenstände dar. Sie dienen lediglich dem Zweck, die Patentansprüche leichter verständlich zu machen.

### KURZBESCHREIBUNG DER FIGUREN

Im Folgenden wird die Erfindung anhand in den Figuren dargestellter bevorzugter Ausführungsbeispiele weiter erläutert und beschrieben.
- **Fig. 1**: zeigt einen Vertikalschnitt durch eine Bodenplatte, ein Anschlusselement und einen Rahmens im Randbereich eines erfindungsgemäßen Tablars.
- **Fig. 2**: zeigt in einer Fig. 1 entsprechenden Darstellung die ursprünglichen Abmessungen des Anschlusselements vor dem Zusammenbauen des erfindungsgemäßen Tablars gemäß Fig. 1.
- **Fig. 3**: ist eine Explosionszeichnung eines vollständigen erfindungsgemäßen Tablars.
- **Fig. 4**: zeigt das erfindungsgemäße Tablar vor dem Eindrücken seiner Bodenplatte mit dem Anschlusselement in seinen Rahmen.
- **Fig. 5**: ist eine perspektivische Ansicht des fertigen Tablars; und
- **Fig. 6**: ist eine Rückansicht des fertigen Tablars mit Blickrichtung auf eine Halteplatte seines Rahmens.

### FIGURENBESCHREIBUNG

Das in **Fig. 1** in Form eines Details dargestellte Tablar 1 umfasst eine in einem Rahmen 2 angeordnete Bodenplatte 3, wobei die Bodenplatte 3 zwar direkt an einem horizontalen Schenkel 4 eines L-förmigen Profils 5 des Rahmens aufliegt, aber horizontal und nach oben ausschließlich über ein Anschlusselement 6 an dem Rahmen anliegt. Das Abstützelement 6 ist ein aus zwei verschiedenen Kunststoffen 7 und 8 co-extrudiertes Profilband 9. Aus dem Kunststoff 7 ist dabei ein erster Teilbereich 10 des Anschlusselements 6 ausgebildet, der horizontal zwischen einem Außenumfang 11 der Bodenplatte 3 und einer vertikalen Anlagefläche 12 des Rahmens 2 angeordnet ist. Der Kunststoff 8 bildet einen zweiten Teilbereich 13 des Anschlusselements 6 aus, der den Außenumfang 11 und den Übergang zwischen dem Rahmen 2 und einer Oberseite 14 der Bodenplatte 3 nach oben überdeckt. An dem horizontalen Schenkel 4 liegt die Unterseite 15 der Bodenplatte 3 direkt an. Der Kunststoff 7 weist eine um mindestens 20 % größere Shore-Härte als der Kunststoff 8 auf, um die Bodenplatte 3 in horizontaler Richtung steif an dem Rahmen 2 abzustützen und auch in vertikaler Richtung durch Kraftschluss festzuhalten. Der Kunststoff 8 bildet hingegen mit dem Teilbereich 13 eine elastische Dichtung zwischen der Bodenplatte 3 und dem Rahmen 2 aus. Dabei liegt eine nach außen und oben gerichtete Dichtlippe 16 des Teilbereichs 13 an der Anlagefläche 12 des Rahmens 2 an, und es liegen zwei Stütznasen 17 des Teilbereichs 10 an der Anlagefläche 12 an. Während das Anschlusselement 6 an dem Rahmen 2 ausschließlich durch Kraftschluss festliegt, ist es an dem Außenumfang 11 durch Stoffschluss, d. h. mittels einer Klebstoffzwischenschicht 18, festgelegt. Die Klebstoffzwischenschicht kann sich bis zwischen die Oberseite 14 und den Teilbereich 13 des Anschlusselements 6 erstrecken.

**Fig. 2** illustriert das Übermaß der Bodenplatte 3 mit dem Anschlusselement 6 vor dem Eindrücken in den Rahmen 2, mit dem der Kraftschluss zum Festlegen der Bodenplatte 3 über das Anschlusselement 6 in dem Rahmen 2 erreicht wird. Die Stütznasen 17 stehen ebenso wie die Dichtlippe 16 horizontal über die Anlagefläche 12 über und werden beim Zusammenfügen in horizontaler Richtung elastisch deformiert. Insbesondere die Stütznasen 17 können beim Zusammenfügen auch teilweise abscheren.

Die Explosionszeichnung des Tablars 1 gemäß **Fig. 3** zeigt die Bodenplatte 3 mit dem daran angebrachten Profilband 9 als Anschlusselement 6, einen Blechstreifen 19, der zur Ausbildung des Schenkels 4 des Profils 9 an seinem unteren Rand aus der Vertikalen in die Horizontale umgebogen ist und ansonsten in der Horizontalen dem Außenumfang 11 der Bodenplatte 3 folgend gebogen ist, und eine Halteplatte 20 mit daran festzulegenden Befestigungseinrichtungen 21 zum Befestigen des Tablars an einem hier nicht dargestellten Tragrahmen. Die Halteplatte 20 besteht aus einem Blechzuschnitt 22, der ausschließlich von der Bodenplatte 3 weg umgebogene Ränder 23 und 24 aufweist.

Bei der Darstellung des Tablars 1 in **Fig. 4** ist der Rahmen 2 aus den Teilen 19 und 20 gemäß Fig. 3 zusammengebaut. Die Befestigungseinrichtungen 21 sind an die hier nicht sichtbare Rückseite der Halteplatte 20 angeschweißt, insbesondere angepunktet. Auch die Verschweißung zwischen dem Blechstreifen 19 und der Halteplatte 20 ist eine Punktverschweißung zwischen den Enden des Blechstreifens 19 und den nach außen umgebogenen vertikalen Rändern 23 der Halteplatte 20. Fertiggestellt wird das Tablar 1 durch anschließendes Eindrücken der Bodenplatte 3 mit dem Anschlusselement 6 in den Rahmen 2.

**Fig. 5** zeigt das fertige Tablar 1 in perspektivischer Ansicht.

**Fig. 6** zeigt in einer Rückansicht des Tablars mit Blickrichtung auf die Halteplatte 20 die Lage der dort angeschweißten Befestigungseinrichtungen 21.

Auch wenn in den Fig. 3 bis 5 nur ein Tablar 1 mit einer im Wesentlichen rechteckigen Grundform der Bodenplatte 3 dargestellt ist, ist die vorliegende Erfindung nicht auf irgendeine Form der Bodenplatte beschränkt. Auch der Rahmen kann auf ganz andere Weise ausgebildet sein als in dem gezeigten Ausführungsbeispiel. Insbesondere muss nicht der Rahmen 2 zur Befestigung des Tablars 1 an einem Tragrahmen vorgesehen sein, sondern diese Befestigung kann auch über die Tragplatte 3 erfolgen.

### BEZUGSZEICHENLISTE

- 1: Tablar
- 2: Rahmen
- 3: Bodenplatte
- 4: horizontaler Schenkel
- 5: Profil
- 6: Anschlusselement
- 7: Kunststoff
- 8: Kunststoff
- 9: Profilband
- 10: erster Teilbereich
- 11: Außenumfang
- 12: Anlagefläche
- 13: zweiter Teilbereich
- 14: Oberseite
- 15: Unterseite
- 16: Dichtlippe
- 17: Stütznase
- 18: Klebstoffzwischenschicht
- 19: Blechstreifen
- 20: Halteplatte
- 21: Befestigungseinrichtung
- 22: Blechzuschnitt
- 23: Rand
- 24: Rand

## Patentansprüche

1. Tablar (1) mit
- einer Bodenplatte (3), die eine Oberseite (14), eine Unterseite (15) und einen Außenumfang (11) aufweist;
- einem Rahmen (2), der die Bodenplatte (3) an ihrem Außenumfang (11) umfasst und der an der Unterseite (15) der Bodenplatte (3) anliegt, und
- einem Anschlusselement (6), das zwischen der Bodenplatte (3) und dem Rahmen (2) angeordnet ist,
wobei das Anschlusselement (6) einen in horizontaler Richtung vor dem Außenumfang (11) liegenden ersten Teilbereich (10) und einen den Außenumfang (11) an der Oberseite (14) der Bodenplatte (3) überdeckenden zweiten Teilbereich (13) aufweist und einerseits an der Bodenplatte (3) und andererseits an dem Rahmen (2) festliegt; und
- wobei das Anschlusselement (6) an der Bodenplatte (3) durch Stoff- und/oder Formschluss festliegt und an dem Rahmen (2) durch Kraftschluss festliegt
**dadurch gekennzeichnet, dass** das Anschlusselement (6) in seinem ersten Teilbereich (10) eine um mindestens 20 % größere Shore-Härte aufweist als in seinem zweiten Teilbereich (13), wobei das Anschlusselement (6) mit seinen beiden Teilbereichen (10, 13) ein aus zwei unterschiedlichen Kunststoffen (7, 8) co-extrudiertes Profilband (9) ist.

2. Tablar (1) nach Anspruch 1, **dadurch gekennzeichnet, dass** das Anschlusselement (6) zwischen dem Außenumfang (11) der Bodenplatte (3) und ebenen, vertikal verlaufenden Anlageflächen (12) des Rahmens (2) unter Vorspannung steht.

3. Tablar (1) nach Anspruch 1 oder 2, **dadurch gekennzeichnet, dass** der Rahmen (2) die Bodenplatte (3) in der Horizontalen allseitig umfasst und dass das Anschlusselement (6) zwischen dem Rahmen (2) und der Bodenplatte (3) um den Außenumfang (11) der Bodenplatte (3) umläuft.

4. Tablar (1) nach einem der vorhergehenden Ansprüche, **dadurch gekennzeichnet, dass** der Rahmen in mindestens zwei Bereichen an einander gegenüberliegenden Vertikalseiten der Bodenplatte (3) an der Unterseite (15) der Bodenplatte (3) anliegt.

5. Tablar (1) nach einem der vorhergehenden Ansprüche, **dadurch gekennzeichnet, dass** der Rahmen (2) mit Ausnahme einer Vertikalseite der Bodenplatte (3) oder ohne Ausnahme längs allen Vertikalseiten der Bodenplatte (3) durchgängig an der Unterseite (15) der Bodenplatte (3) anliegt.

6. Tablar (1) nach einem der vorhergehenden Ansprüche, **dadurch gekennzeichnet, dass** der Rahmen (2) mit Ausnahme einer Vertikalseite der Bodenplatte (3) oder ohne Ausnahme über alle Vertikalseiten der Bodenplatte (3) hinweg aus einem durchgängigen, in der Horizontalen gebogenen Profil (5) ausgebildet ist.

7. Tablar (1) nach Anspruch 6, **dadurch gekennzeichnet, dass** das Profil (5) aus einem Blechstreifen (19) ausgebildet ist, der zur Ausbildung der Anlage an der Unterseite (15) der Bodenplatte (3) einfach aus der Vertikalen in die Horizontale umgebogen ist.

8. Tablar (1) nach Anspruch 6 oder 7, **dadurch gekennzeichnet, dass** Enden des Profils (5) an einer Halteplatte (20) festgelegt sind, die den Rahmen (2) an der einen Vertikalseite der Bodenplatte (3) ausbildet und die an ihrer der Bodenplatte (3) abgekehrte Außenseite Befestigungseinrichtungen (21) zum Befestigen des Tablars (1) an einem Tragrahmen aufweist.

9. Tablar (1) nach Anspruch 8, **dadurch gekennzeichnet, dass** die Halteplatte (20) aus einem Blechzuschnitt (22) ausgebildet ist, der mit den Enden des Profils (5) verschweißt ist und dessen Ränder (23, 24) ausschließlich auf die der Bodenplatte (3) abgekehrte Außenseite der Halteplatte (20) umgebogen sind.

10. Tablar (1) nach einem der vorhergehenden Ansprüche, **dadurch gekennzeichnet, dass** die Bodenplatte (3) mit dem daran festgelegten Anschlusselement (6) von oben in den Rahmen (2) eingedrückt ist.

11. Tablar (1) nach einem der vorhergehenden Ansprüche, **dadurch gekennzeichnet, dass** das Anschlusselement (6) über ein doppelseitiges Klebeband oder eine Klebstoffzwischenschicht (18) an den Außenumfang (11) der Bodenplatte (3) angeklebt ist.

12. Tablar (1) nach einem der vorhergehenden Ansprüche, **dadurch gekennzeichnet, dass** der erste Teilbereich (10) mindestens eine beim Zusammenbau des Tablars (1) teilweise abgescherte und/oder plastisch deformierte horizontale Stütznase (17) aufweist.

13. Tablar (1) nach einem der vorhergehenden Ansprüche, **dadurch gekennzeichnet, dass** der zweite Teilbereich (13) eine zumindest teilweise horizontal ausgerichtete, beim Zusammenbau des Tablars (1) elastisch nach oben ausgelenkte Dichtlippe (16) aufweist.

## Claims

1. A shelf (1) comprising
- a bottom plate (3) having an upper side (14), a lower side (15) and an outer circumference (11);
- a frame (2) enclosing the bottom plate (3) at its outer circumference (11) and abutting against the lower side (15) of the bottom plate (3), and
- a connection element (6) which is arranged between the bottom plate (3) and the frame (2),
wherein the connection element (6) has a first partial area (10) located in front of the outer circumference (11) in horizontal direction and a second partial area (13) covering the outer circumference (11) at the upper side (14) of the bottom plate (3) and is fixed to the bottom plate (3) on the one hand and to the frame (2) on the other hand; and
- wherein the connection element (6) is fixed to the bottom plate (3) by means of an adhesive bond and/or a positive fit and to the frame (2) by means of a force fit,
**characterised in that** the connection element (6) has a Shore hardness in the first partial area (10) which is by at least 20 % higher than a Shore hardness in the second partial area (13), wherein the connection element (6) with its two partial areas (10, 13) is a profile band (9) coextruded of two different plastic materials (7, 8).

2. The shelf (1) of claim 1, **characterised in that** the connection element (6) is pre-stressed between the outer circumference (11) of the bottom plate (3) and vertically running plane abutment faces (12) of the frame (2).

3. The shelf (1) of claim 1 or 2, **characterised in that** the frame (2) encloses the bottom plate (3) horizontally at all sides, and that the connection element (6) runs around the outer circumference (11) of the bottom plate (3) between the frame (2) and the bottom plate (3).

4. The shelf (1) of any of the preceding claims, **characterised in that** the frame abuts against the lower side (15) of the bottom plate (3) in at least two areas at two opposing vertical sides of the bottom plate (3).

5. The shelf (1) of any of the preceding claims, **characterised in that** the frame (2), with the exception of one vertical side of the bottom plate (3) or without exception, continuously abuts against the lower side (15) of the bottom plate (3) along all vertical sides of the bottom plate (3).

6. The shelf (1) of any of the preceding claims, **characterised in that** the frame (2), with the exception of one vertical side of the bottom plate (3) or without exception, is made of a profile (5) bent horizontally and extending over all vertical sides of the bottom plate (3).

7. The shelf (1) of claim 6, **characterised in that** the profile (5) is made of a metal sheet strip (19) which is bent once out of the vertical into the horizontal for forming the abutment at the lower side (15) of the bottom plate (3).

8. The shelf (1) of claim 6 or 7, **characterised in that** ends of the profile (5) are fixed to a holding plate (20) which makes up the frame (2) at the one vertical side of the bottom plate (3) and which has fixation means (21) at its outer side facing away from the bottom plate (3) for fixing the shelf (1) to a carrier frame.

9. The shelf (1) of claim 8, **characterised in that** the holding plate (20) is made of a metal sheet section (22) which is welded together with the ends of the profile (5) and whose rims (23, 24) are only bent onto the outer side of the holding plate (20) facing away from the bottom plate (3).

10. The shelf (1) of any of the preceding claims, **characterised in that** the bottom plate (3), with the connection element (6) fixed thereto, is pressed into the frame (2) from above.

11. The shelf (1) of any of the preceding claims, **characterised in that** the connection element (6) is glued to the outer circumference (11) of the bottom plate (3) by means of a double-sided adhesive tape or a glue intermediate layer (18).

12. The shelf (1) of any of the preceding claims, **characterised in that** the first partial area (10) has at least one horizontal supporting nose (17) which, in assembly of the shelf, is partially sheared off and/or plastically deformed.

13. The shelf (1) of any of the preceding claims, **characterised in that** the second partial area (13) has a sealing lip (16) which is at least partially oriented horizontally and which, in assembly of the shelf, is elastically deflected upwards.

## Revendications

1. Tablette (1) avec
- une plaque de fond (3), qui comprend un côté supérieur (14), un côté inférieur (15) et une circonférence externe (11);
- un cadre (2), qui entoure la plaque de fond (3) sur sa circonférence externe (11) et qui s'appuie contre le côté inférieur (15) de la plaque de fond (3) et
- un élément de liaison (6) qui est disposé entre la plaque de fond (3) et le cadre (2), l'élément de liaison (6) comprenant une première partie (10) se trouvant, dans la direction horizontale, avant la circonférence externe (11) et une deuxième partie (13) recouvrant la circonférence externe (11) au niveau du côté supérieur (14) de la plaque de fond (3) et fixée d'une part à la plaque de fond (3) et d'autre part au cadre (2); et
- l'élément de liaison (6) étant fixé à la plaque de fond (3) par liaison de matière et/ou par complémentarité de forme et étant fixé au cadre (2) par force
**caractérisée en ce que** l'élément de liaison (6) présente, dans sa première partie (10) une dureté Shore supérieure d'au moins 20 % à la dureté dans sa deuxième partie (13), l'élément de liaison (6) avec ses deux parties (10, 13) étant une bande profilée (9) coextrudée constituée de deux matières plastiques différentes (7, 8).

2. Tablette (1) selon la revendication 1, **caractérisée en ce que** l'élément de liaison (6) est précontraint entre la circonférence externe (11) de la plaque de fond (3) et des surfaces d'appui (12) planes, s'étendant verticalement, du cadre (2).

3. Tablette (1) selon la revendication 1 ou 2, **caractérisée en ce que** le cadre (2) entoure de tous les côtés la plaque de fond (3) dans la direction horizontale et **en ce que** l'élément de liaison (6) s'étend entre le cadre (2) et la plaque de fond (3) autour de la circonférence externe (11) de la plaque de fond (3).

4. Tablette (1) selon l'une des revendications précédentes, **caractérisée en ce que** le cadre s'appuie, au moins à deux endroits, contre des côtés verticaux de la plaque de fond (3), au niveau du côté inférieur (15) de la plaque de fond (3).

5. Tablette (1) selon l'une des revendications précédentes, **caractérisée en ce que** le cadre (2) s'appuie, à l'exception d'un côté vertical de la plaque de fond (3) ou sans exception, le long de tous les côtés verticaux de la plaque de fond (3) de manière continue au niveau du côté inférieur (15) de la plaque de fond (3).

6. ablette (1) selon l'une des revendications précédentes, **caractérisée en ce que** le cadre (2) est constitué, à l'exception d'un côté vertical de la plaque de fond (3) ou sans exception, sur tous les côtés verticaux de la plaque de fond (3), d'un profilé (5) continu plié dans la direction horizontale.

7. Tablette (1) selon la revendication 6, **caractérisée en ce que** le profilé (5) est constitué d'une bande de tôle (19) qui est pliée simplement de la verticale vers l'horizontale pour former l'appui contre le côté inférieur (15) de la plaque de fond (3).

8. Tablette (1) selon la revendication 6 ou 7, **caractérisée en ce que** les extrémités du profilé (5) sont fixées à une plaque de maintien (20), qui forme le cadre (2) au niveau d'un côté vertical de la plaque de fond (3) et qui comprend, sur son côté extérieur opposé à la plaque de fond (3), des dispositifs de fixation (21) pour la fixation de la tablette (1) à un cadre de support.

9. Tablette (1) selon la revendication 8, **caractérisée en ce que** la plaque de maintien (20) est constituée d'une découpe de tôle (22), qui est soudée avec les extrémités du profilé (5) et dont les bords (23, 24) sont pliés exclusivement sur le côté extérieur de la plaque de maintien (20) opposé à la plaque de fond (3).

10. Tablette (1) selon l'une des revendications précédentes, **caractérisée en ce que** la plaque de fond (3) est comprimée, avec l'élément de liaison (6) qui y est fixé, par le haut dans le cade (2).

11. Tablette (1) selon l'une des revendications précédentes, **caractérisée en ce que** l'élément de liaison (6) est collé par l'intermédiaire d'une bande adhésive double face ou d'une couche d'intermédiaire de colle (18) sur la circonférence externe (11) de la plaque de fond (3).

12. Tablette (1) selon l'une des revendications précédentes, **caractérisée en ce que** la première partie (10) comprend au moins un embout de soutien horizontal (17) partiellement cisaillé et/ou déformé plastiquement lors de l'assemblage de la tablette (1).

13. Tablette (1) selon l'une des revendications précédentes, **caractérisée en ce que** la deuxième partie (13) comprend une lèvre d'étanchéité (16) orientée de manière au moins partiellement horizontale et déviée élastiquement vers le haut lors de l'assemblage de la tablette (1).
